# EUROPÄISCHE PATENTSCHRIFT

(11) **EP 3 047 785 B1**
(45) Veröffentlichungstag und Bekanntmachung des Hinweises auf die Patenterteilung: **09.08.2017**
(21) Anmeldenummer: 16150453.5
(22) Anmeldetag: 07.01.2016
(51) Int. Cl.: A47L 15/50

(54) **GESCHIRRSPÜLMASCHINE, INSBESONDERE HAUSHALTSGESCHIRRSPÜLMASCHINE**
DISHWASHER, IN PARTICULAR HOUSEHOLD DISHWASHER
LAVE-VAISSELLE, NOTAMMENT LAVE-VAISSELLE MENAGER

(30) Priorität: 22.01.2015 DE 102015100892
(43) Veröffentlichungstag der Anmeldung: 27.07.2016
(73) Patentinhaber: Miele & Cie. KG, 33332 Gütersloh (DE)
(72) Erfinder: Schütte, Thorsten, 33102 Paderborn (DE); Havermann, Stefan, 49176 Hilter (DE); Peitzmeyer, Nicole, 33609 Bielefeld (DE)

(56) Entgegenhaltungen:
- EP-A2- 1 110 497
- EP-B1- 1 742 563
- US-A1- 2013 068 265
- US-A1- 2014 373 883

## Beschreibung

Die Erfindung betrifft eine Geschirrspülmaschine, insbesondere eine Haushaltsgeschirrspülmaschine, mit einem einen Spülraum bereitstellenden Spülbehälter, der einen höhenverstellbaren Oberkorb und ein sich innenseitig zumindest teilweise über die Spülbehälterrückwand erstreckendes Zuflussrohr aufnimmt, wobei an dem Oberkorb ein Sprüharm sowie ein zum Sprüharm führendes Sprüharmrohr angeordnet sind und wobei das Sprüharmrohr zuflussrohrseitig eine Trichteröffnung aufweist, die bei in den Spülbehälter eingeschobenem Oberkorb mit einer Kupplungseinrichtung in Verbindung steht, die ihrerseits zur Speisung des Sprüharms mit Spülflüssigkeit in strömungstechnischer Wirkverbindung mit dem Zuflussrohr steht.

Eine solche Geschirrspülmaschine ist aus der EP 1 742 563 B1 bekannt.

Geschirrspülmaschinen der vorbekannten Art verfügen über einen Spülbehälter, der einen Spülraum bereitstellt. Im bestimmungsgemäßen Verwendungsfall beherbergt der Spülraum zu reinigendes Spülgut, wobei zur Anordnung des zu reinigenden Spülguts im Spülraum Geschirr- und/oder Besteckkörbe zum Einsatz kommen. Es sind typischerweise zumindest ein Unterkorb und ein Oberkorb vorgesehen, die jeweils aus dem Spülbehälter verwenderseitig herausziehbar gelagert sind.

Zur Beaufschlagung von zu reinigendem Spülgut mit Spülflüssigkeit dient eine innerhalb des Spülbehälters angeordnete Sprüheinrichtung, die typischerweise verdrehbar angeordnete Sprüharme aufweist. Einer dieser Sprüharme ist zumeist unterseitig des Oberkorbs an diesem angeordnet. Zur Versorgung dieses Sprüharms mit Spülflotte dient ein ebenfalls am Oberkorb angeordnetes Sprüharmrohr.

Im bestimmungsgemäßen Verwendungsfall, wenn also der Oberkorb in den Spülbehälter eingeschoben ist, ist das vom Oberkorb getragene Sprüharmrohr an das Zuflussrohr strömungstechnisch angekoppelt, so dass eine Versorgung des Sprüharms mit Spülflüssigkeit erfolgen kann.

Der Oberkorb ist höhenverstellbar ausgebildet, d.h. er kann in unterschiedlichen Höhenpositionen innerhalb des Spülraums angeordnet werden. Um trotz dieser Höhenverstellbarkeit des Oberkorbs einen strömungstechnischen Anschluss des Sprüharmrohrs an das Zuflussrohr gewährleisten zu können, ist es aus der EP 1 742 563 B1 bekannt, ein Schwenkrohr einzusetzen. Dieses Schwenkrohr verläuft horizontal über die halbe Spülbehälterrückwand und erstreckt sich ausgehend von einer Seitenwand bis in die Mitte des Spülbehälters. Das Schwenkrohr wirkt ankoppelseitig mit einer vom Sprüharmrohr bereitgestellten Trichteröffnung zusammen, die das Schwenkrohr ankoppelseitig bei einem Einfahren des Oberkorbs in den Spülraum einfängt. Die je nach Höhenpositionierung des Oberkorbs dafür erforderliche Ausgleichsbewegung des Schwenkrohrs ergibt sich infolge einer Verdrehbewegung des Schwenkrohrs als Neigung desselben zur Horizontalen. Dabei verdreht das Schwenkrohr um einen Drehpunkt, der durch den Anordnungspunkt des Schwenkrohres an der Seitenwand bestimmt ist.

Obgleich sich die vorbeschriebene Ausgestaltung im alltäglichen Praxiseinsatz bewährt hat, besteht Verbesserungsbedarf. So ist gemäß vorbekannter Konstruktion das Zuflussrohr bis auf den Abschnitt des Schwenkrohres außerhalb des Spülraums ausgebildet. Dies erweist sich zum einen aus thermischen Gründen von Nachteil, da die Förderung der aufgeheizten Spülflüssigkeit zum Sprüharm zu einer Wärmeabgabe außerhalb des Spülraumes führt. Zum anderen sind aus strömungstechnischen Gründen Umlenkungen zu vermeiden. Darüber hinaus sind die Wasserwege möglichst ohne Umwege auszulegen, um den Bedarf an Spülflüssigkeit zu reduzieren. Es sind deshalb bereits Verlegewege für das Zuflussrohr vorgeschlagen worden, die ausschließlich innerhalb des Spülbehälters, insbesondere auf direktem Weg zum Sprüharm mittig entlang der Spülbehälterrückwand verlaufen. Bei einer solch behälterinnenseitigen Verlegung entfällt das vorbeschriebene Schwenkrohr, so dass eine in vorbeschriebener Weise vorbekannte Höhenanpassung an einen höhenverstellbaren Oberkorb nicht mehr möglich ist.

Die EP 1110497 A2 beschreibt eine Geschirrspülmaschine, bei der ein Zuflussrohr und ein Rohranschlussstück koaxial zueinander angeordnet sind und das Rohranschlussstück in Höhenrichtung des Spülbehälters relativ zum Zuflussrohr bewegbar ausgebildet ist, wobei eine solche Bewegung beim Einschieben des Oberkorbs durch eine zuflussrohrseitige Trichteröffnung eines zum Sprüharm des Oberkorbs führenden Sprüharmrohres bewirkt wird.

Auch die US2014/0373883 A1 beschreibt eine Geschirrspülmaschine, bei der ein Rohranschlussstück in Höhenrichtung des Spülbehälters relativ zu einem Zuflussrohr bewegbar ausgebildet ist, wobei eine solche Bewegung beim Einschieben des Oberkorbs durch eine zuflussrohrseitige Trichteröffnung eines zum Sprüharm des Oberkorbs führenden Sprüharmrohres bewirkt wird. Dabei weist das Rohranschlussstück zuflussrohseitig ebenfalls eine trichterartige Verbreiterung auf, so dass die strömungstechnische Verbindung zum Zuflussrohr in allen erlaubten Stellungen des Rohranchlussstücks bestehen bleibt.

Die **Aufgabe** der Erfindung ist es, eine alternative Konstruktion für einen höhenvariablen Anschluss eines Sprüharmrohrs an ein Zuflussrohr vorzuschlagen.

Zur **Lösung** dieser Aufgabe wird mit der Erfindung eine Geschirrspülmaschine mit den Merkmalen von Anspruch 1 vorgeschlagen.

Die Kupplungseinrichtung nach der Erfindung verfügt nicht mehr über ein Schwenkrohr, sondern über ein Rohranschlussstück, das mit der Trichteröffnung des Sprüharmrohres zusammenwirkt. Dieses Rohranschlussstück ist in Höhenrichtung des Spülbehälters verfahrbar ausgebildet, was es gestattet, eine Positionierung desselben in Abhängigkeit der Höhenausrichtung des vom Oberkorb getragenen Sprüharmrohrs vorzunehmen. Dabei vollführt das Rohranschlussstück im Unterschied zur EP 1 742 563 B1 nicht eine Verdrehbewegung. Es ist vielmehr linear verfahrbar ausgebildet, und zwar in Höhenrichtung des Spülbehälters.

Die verfahrbare Ausgestaltung des Rohranschlussstückes in Höhenrichtung erbringt den Vorteil mit sich, dass eine stufenlose Höhenanpassung des Rohranschlussstückes an die jeweils vom Oberkorb eingenommene Höhenposition gestattet ist. Von Vorteil des Rohranschlussstücks ist des Weiteren, dass dieses hinsichtlich seines Durchflussquerschnittes optimiert auf die vom Sprüharm im Betriebsfall abzugebende Spülflüssigkeitsmenge ausgebildet ist.

Im bestimmungsgemäßen Verwendungsfall wird der Oberkorb nach einer verwenderseitigen Bestückung in den Spülraum des Spülbehälters eingefahren. Infolge dieser Einfahrbewegung fängt die trichterförmige Öffnung des Sprüharmrohres das von der Kupplungseinrichtung bereitgestellte Rohranschlussstück ein. Dieses verfährt je nach Höhenausrichtung des Oberkorbs erforderlichenfalls, wobei es von der Trichteröffnung des Sprüharmrohrs geführt ist. Es findet mithin eine infolge des Einfahren des Oberkorbs in den Spülraum automatische Mitverfahrung des Rohranschlussstückes statt, so dass dieses nach einem ordnungsgemäßen Einbringen des Oberkorbs in den Spülraum in seiner Höhenausrichtung passend zur Höhenausrichtung des Oberkorbs, d.h. des davon getragenen Sprüharmrohrs ausgerichtet ist. Da diese Höhenanpassung dank der linearen Verfahrbarkeit des Rohranschlussstückes stufenfrei ist, können verwenderseitig beliebige Positionierungen des Oberkorbs vorgesehen sein. Eine obere sowie eine untere Endlage des Oberkorbs ist durch die geometrische Ausgestaltung der Trichteröffnung bestimmt, d.h. diejenigen Positionen, in der die Trichteröffnung bei einem Einfahren des Oberkorbs das zugehörige Rohranschlussstück noch einfangen kann. Um eine verwenderseitige Fehlbelegung ausschließen zu können, sind maschinenseitig entsprechende Anschläge vorgesehen, so dass insoweit ungültige Höhenpositionen des Oberkorbs verwenderseitig nicht eingestellt werden können.

Die erfindungsgemäße Ausgestaltung ermöglicht die Ausbildung eines symmetrisch innenliegenden Zuflussrohres für den in der Regel mittleren Sprüharm, d.h. den vom Oberkorb getragenen Sprüharm, und dies bei hohem Bedienkomfort, da ein leichtes Einschieben und Herausziehen des Oberkorbs gewährleistet ist. Es wird zudem eine leichtgängige Anpassung der Spülflüssigkeitsführung nach einer Korbhöhenverstellung gewährleistet, die zudem stufenlos ist. Eine etwaige Höhenvarianz des Oberkorbs durch unterschiedliche Korbbeladungen können mithin für den Verwender unbemerkbar ausgeglichen werden. Darüber hinaus gestattet es die erfindungsgemäße Ausgestaltung, einen im Vergleich zum Stand der Technik größeren Durchmesser für die Spülflüssigkeitsführung zu realisieren, da keine separaten Anschlüsse für unterschiedliche Höhenlagen des Oberkorbs vorgesehen sind. Es ist lediglich ein Rohranschlussstück für alle Höhenlagen des Oberkorbs vorgesehen, welches sich dank seiner verschieblichen Anordnung in Höhenrichtung an die jeweilige Oberkorblage anpasst.

Es ist gemäß einem weiteren Merkmal der Erfindung vorgesehen, dass das Rohranschlussstück trichteröffnungsseitig eine abgeschrägt ausgebildete Querschnittsfläche bereitstellt. Aufgrund dieser schräg ausgebildeten Querschnittsfläche ist vom Rohranschlussstück eine in Höhenrichtung obere Randkante bereitgestellt, die mit Bezug auf die untere Randkante trichteröffnungsseitig vorspringt. In der Zusammenwirkung mit der trichterförmigen Öffnung ist so eine Anschlussgeometrie geschaffen, die dafür sorgt, dass bei einer in Höhenrichtung oberen Ausrichtung des Oberkorbs notwendigenfalls auch ein Verschieben des Rohranschlussstückes nach oben bzw. bei einer in Höhenrichtung unteren Ausrichtung des Oberkorbs notwendigenfalls auch ein Verschieben des Rohranschlussstückes nach unten automatisch stattfindet. Diese Funktionalität ist aufgrund des erfindungsgemäßen Rohranschlussstück mit abgeschrägt ausgebildeter Querschnittsfläche auch dann gewährleistet, wenn der untere Teil der Trichteröffnung des Sprüharmrohres vergleichsweise kurz ausgeführt ist. Dies wiederum erlaubt es, den Sprüharm möglichst lang auszubilden.

Das Rohranschlussstück ist einendseitig eines flexiblen Schlauches angeordnet. Dieser flexible Schlauch dient der eigentlichen strömungstechnischen Verbindung zwischen dem Zuflussrohr einerseits und dem Sprüharmrohr andererseits. Das Rohranschlussstück stellt insoweit ein Widerlager für die trichterförmige Öffnung des Sprüharmrohres dar, das infolge des Zusammenwirkens mit der trichterförmigen Öffnung eine positionsgerechte Ausrichtung des im Betriebsfall die Spülflüssigkeit führenden Schlauches ermöglicht. Aufgrund des flexibel ausgebildeten Schlauches kann mittels der Kupplungseinrichtung eine strömungstechnische Verbindung zwischen Zuflussrohr einerseits und Sprüharmrohr andererseits unabhängig von der Höhenlage des Oberkorbs ausgebildet werden. Dabei stehen nicht der flexible Schlauch, sondern das daran einendseitig angeordnete Rohranschlussstück mit der Trichteröffnung des Sprüharmrohres in Wirkverbindung, womit ein direkter Kontakt des Schlauches mit der Trichteröffnung und der damit einhergehende Reibungswiderstand und Materialverschleiß vermieden sind.

Anderendseitig ist der flexible Schlauch gemäß einem weiteren Merkmal der Erfindung an das Zuflussrohr angeschlossen. Dies kann beispielsweise mittels eines zuflussrohrseitigen Flansches des Schlauches erfolgen.

Gemäß einem weiteren Merkmal der Erfindung ist vorgesehen, dass der flexible Schlauch verschwenkbeweglich am Zuflussrohr angeordnet ist. Diese verschwenkbewegliche Ausgestaltung gestattet es, den Schlauch in Abhängigkeit der Höhenpositionierung des Oberkorbs auszurichten, um eine strömungstechnische Verbindung zwischen dem Zuflussrohr und dem Sprüharmrohr auszubilden. Dabei ist die verschwenkbewegliche Anordnung des Schlauches bevorzugterweise durch seine materialbedingte Flexibilität erreicht. Als Material für den Schlauch kommt beispielsweise Silikon in Betracht, da es den Anforderungen zur Dauerbeständigkeit bezüglich der chemischen und dynamischen Belastungen entspricht. Um die mechanische Belastung der Verbindung zwischen Schlauch und Rohranschlussstück weitestgehend zu reduzieren, ist gemäß einer Ausführungsform der Erfindung eine längsverschiebliche Anordnung des Schlauches am Rohranschlussstück vorgesehen, d.h. eine sogenannte schwimmende Lagerung, die es gestattet, dass sich das Rohranschlussstück und der Schlauch relativ zueinander in Längsrichtung des Schlauches bewegen können. Eine andere Ausführungsform der Erfindung sieht vor, dass das Rohranschlussstück und der Schlauch vorzugsweise fest miteinander verbunden sind. Dies kann etwa vorzugsweise derart realisiert sein, dass der Schlauch eine Faltenbalgkontur aufweist. Bei dieser Ausführungsform wird die mechanische Belastung der Kupplungseinrichtung in allen Höhenpositionierungen des Oberkorbs und auch bei einer Veränderung der Höhenposionierung des Oberkorbs besonders gering gehalten.

Gemäß einem weiteren Merkmal der Erfindung ist vorgesehen, dass der flexible Schlauch innerhalb eines Gehäuses untergebracht ist. Dieses Gehäuse ist Teil der Kupplungseinrichtung und beherbergt den Schlauch. Trichteröffnungsseitig weist das Gehäuse das Rohranschlussstück auf, in das der Schlauch trichteröffnungsseitig einmündet.

Das Gehäuse weist ein dem Rohranschlussstück gegenüberliegenden Verbindungsabschnitt auf, der der längsverschieblichen Anordnung des Gehäuses an einer Lagerplatte dient. Auf diese Weise wird die höhenverstellbare Anordnung des Rohranschlussstückes gewährleistet.

Die Lagerplatte stützt sich gemäß einem weiteren Merkmal der Erfindung am Zuflussrohr ab. Sie stellt mithin das Linearlager für das Gehäuse samt davon bereitgestelltem Rohranschlussstück bereit. Im bestimmungsgemäßen Verwendungsfall findet mithin ein Verschieben in Höhenrichtung des Gehäuses samt davon bereitgestelltem Rohranschlussstück in Höhenrichtung relativ zu der vom Zuflussrohr getragenen Lagerplatte statt, infolge dessen es zu einer Höhenanpassung der Kupplungseinrichtung in Abhängigkeit der Höhenpositionierung des Oberkorbs kommt. Sobald der Oberkorb in bestimmungsgemäßer Weise in den Spülraum der Geschirrspülmaschine verbracht ist, ist das Rohranschlussstück unter Zwischenordnung einer Dichtung innerhalb der trichterförmigen Öffnung des Sprüharmrohrs angeordnet, so dass unter Zwischenschaltung des flexiblen Schlauches eine strömungstechnische Verbindung zwischen dem Zuflussrohr und dem Sprüharmrohr höhenrichtig ausgebildet ist.

In jedem Fall ist die Kupplungseinrichtung derart ausgebildet, dass sie eine Position, die sie bei eingeschobenem Oberkorb eingenommen hat, beibehält, wenn der Oberkorb aus dem Spülbehälter herausgezogen wird. Dies kann insbesondere durch geeignete Wahl und Beschaffenheit des Schlauches bewirkt werden. Zusätzlich oder alternativ kann aber auch eine Klemmeinrichtung vorhanden sein, mit der das Gehäuse bzw. der Verbindungsabschnitt an der Lagerplatte in der eingenommenen Position gehalten wird. Bevorzugterweise ist diese Klemmeinrichtung einteilig mit der Halterung des Zuflussrohres an der Spülbehälterrückwand ausgeführt.

Weitere Merkmale und Vorteile der Erfindung ergeben sich aus der nachfolgenden Beschreibung anhand der Figuren. Dabei zeigen
- Fig. 1: in rein schematisch perspektivischer Darstellung den Spülbehälter einer erfindungsgemäßen Geschirrspülmaschine;
- Fig. 2: in schematischer Perspektivdarstellung eine erfindungsgemäße Kupplungseinrichtung;
- Fig. 3: in teilgeschnittener Seitenansicht eine erfindungsgemäße Kupplungseinrichtung;
- Fig. 4: in schematischer Seitenansicht eine Kupplungseinrichtung in einer oberen Stellung bei einer Trichteröffnung in einer unteren Stellung;
- Fig. 5: in schematischer Seitenansicht eine Kupplungseinrichtung in einer mittleren Stellung bei einer Trichteröffnung in einer unteren Stellung;
- Fig. 6: in schematischer Seitenansicht eine Kupplungseinrichtung in einer unteren Stellung bei einer Trichteröffnung in einer unteren Stellung;
- Fig. 7: in schematischer Seitenansicht eine Kupplungseinrichtung in einer unteren Stellung bei einer Trichteröffnung in einer oberen Stellung;
- Fig.8: in schematischer Seitenansicht eine Kupplungseinrichtung in einer mittleren Stellung bei einer Trichteröffnung in einer oberen Stellung; und
- Fig. 9: in schematischer Seitenansicht eine Kupplungseinrichtung in einer oberen Stellung bei einer Trichteröffnung in einer oberen Stellung;

Fig. 1 lässt in rein schematischer Darstellung einen Spülbehälter 2 einer Geschirrspülmaschine 1 erkennen. Der Spülbehälter 2 stellt in an sich bekannter Weise einen Spülraum 3 bereit, der der Aufnahme von in den Figuren nicht näher dargezeigten Spülkörben dient, die ihrerseits im bestimmungsgemäßen Verwendungsfall der Aufnahme von zu reinigendem Spülgut dienen.

Zur Versorgung u.a. eines von einem Oberkorb getragenen und in den Figuren nicht näher dargestellten Sprüharms einer Sprüheinrichtung dient ein mittig innerhalb des Spülbehälters 2 verlegtes Zuflussrohr 5. Dieses verfügt zur strömungstechnischen Ankopplung an ein zum Sprüharm führendes Sprüharmrohr 6 über eine Kupplungseinrichtung 9.

Die Figuren 2 und 3 lassen die Kupplungseinrichtung 9 im Detail erkennen, wobei Fig. 2 eine Perspektivansicht und Fig. 3 eine teilgeschnittene Seitenansicht zeigt.

Die Kupplungseinrichtung 9 verfügt über ein Rohranschlussstück 10. Dieses ist als Teil eines Gehäuses 17 ausgebildet. Dieses verfügt dem Rohranschlussstück 10 gegenüberliegend über einen Verbindungsabschnitt 18, der mit einer vom Zuflussrohr 5 getragenen Lagerplatte 19 zusammenwirkt. Dabei stellt die Lagerplatte 19 Schienen 22 bereit, die von entsprechenden Fortsätzen des Verbindungsebschnitts 18 umgriffen sind. Aufgrund dieser Ausgestaltung ist eine verschiebliche Lagerung des Gehäuses 17 gegenüber der Lagerplatte 19 in Höhenrichtung 11 realisiert. Im Übrigen ist eine Klemmeinrichtung 27 in Form einer Klemmspange vorhanden, die seitlich gegen die Fortsätze des Verbindungsabschnitts 18 drückt, um die Kupplungseinrichtung 9 bei Ausfahren des Oberkorbes in der zuvor eingenommenen Position in Höhenrichtung 11 zu halten.

Die Lagerplatte 19 stellt ferner Anschläge 23 und 24 bereit, mittels welcher eine mögliche Verschiebebewegung des Gehäuses 17 relativ gegenüber der Lagerplatte 19 begrenzt ist. Die Lagerplatte 19 ist im Querschnitt U-förmig ausgebildet und weist Seitenwandungen 25 auf, die mittels entsprechender Rasteinrichtungen 26 und seitlicher Aussparungen, welche seitliche Ausbuchtungen am Zuflussrohr 5 in Höhenrichtung 11 umschließen, eine ortsfeste Anordnung der Lagerplatte 19 relativ gegenüber dem Zuflussrohr 5 bewerkstelligen. Im Ergebnis dieser Ausgestaltung ergibt sich, dass das Gehäuse 17 der Kupplungseinrichtung 9 und damit auch das davon bereitgestellte Rohranschlussstück 10 in Höhenrichtung 11 relativ zum Zuflussrohr 5 verfahrbar ausgebildet sind.

Wie insbesondere die perspektivische Darstellung nach Fig. 2 erkennen lässt, wirkt das Rohranschlussstück 10 der Kupplungseinrichtung 9 mit einer von einem Trichter 7 bereitgestellten Trichteröffnung 8 zusammen, wobei der Trichter 7 endseitig des zum Sprüharm des Oberkorbs führenden Sprüharmrohrs 6 angeordnet ist.

Wie sich insbesondere aus der Darstellung nach Fig. 3 ergibt, verfügt die Kupplungseinrichtung 9 des Weiteren über einen flexiblen Schlauch 13. Dieser ist innerhalb des Gehäuses 17 verlegt. Über eine Öffnung 20 im Zuflussrohr 5 steht der flexible Schlauch 13 in strömungstechnischer Verbindung mit dem Zuflussrohr 5, wobei zur fluiddichten Anbindung des Schlauches 13 an das Zuflussrohr 5 ein schlauchseitiger Flansch 21 vorgesehen ist, der außenseitig am Zuflussrohr 5 anliegt. Der Flansch 21 des Schlauches 13 kann mit dem Zuflussrohr 5 verklemmt, verschweißt oder sonst wie fluiddicht verbunden sein.

Anderendseitig ist der Schlauch 13 längsverschieblich innerhalb des Rohranschlussstücks 10 angeordnet. Um ein ungewünschtes Herausziehen des Schlauches 13 aus dem Rohranschlussstück 10 zu vermeiden, verfügt der Schlauch 13 rohranschlussstückseitig über einen umlaufenden Rand 14, der mit einem vom Rohranschlussstück 10 innenseitig umlaufenden Anschlag 15 zusammenwirkt.

Eine nicht gezeigte Alternative sieht vor, dass der Schlauch 13 eine Faltenbalgkontur aufweist und anderendseitig vorzugsweise nicht längsverschieblich, sondern fest innerhalb des Rohranschlussstücks 10 angeordnet ist. Hierbei kann der Schlauch anderendseitig etwa zwei außenliegende Rippen aufweisen, die eine inneliegende Rippe am Rohranschlussstück 10 umschließen.

Außenumfangsseitig verfügt das Rohranschlussstück 10 zudem über eine Dichtung 16, die bei einem bestimmungsgemäßen Einführen des Rohranschlussstücks 10 in den Trichter 7 zu einer fluiddichten Verbindung führt.

Die vertikale Führung des Gehäuses 17, d.h. die Führung des Gehäuses 17 in Höhenrichtung 11 entlang des Zuflussrohres 5 gestattet eine Höhenpositionierung des vom Gehäuse 17 getragenen Rohranschlussstückes 10 in Relation zum Sprüharmrohr 6, mithin zu einer Höhenpositionierung des vom Spülbehälter höhenverstellbar aufgenommenen Oberkorbs. Zwischen der Öffnung 20 am Zuflussrohr 5 und dem Rohranschlussstück 10 besteht eine Schlauchverbindung mittels des flexiblen Schlauchs 13. Dieser wird zwischen dem Zuflussrohr 5 an der Spülbehälterrückwand 4 und der Lagerplatte 19, die die Führung für das Gehäuse 17 bildet, gehalten. Beim Einschieben des Oberkorbs in den Spülraum 3 wird das Gehäuse 17 und damit das davon bereitgestellte Rohranschlussstück 10 von der trichterförmigen Öffnung 8 des Sprüharmrohres 6 in die Höhenposition des Oberkorbs verfahren. Dies ist anhand zweier Beispielverfahrbewegungen in den Figuren 4 bis 6 einerseits und den Figuren 7 bis 9 anderseits gezeigt.

Die Figuren 4 bis 6 zeigen eine Ausrichtung des Oberkorbs und damit des vom Oberkorb getragenen Sprüharmrohrs 6 in einer unteren Position. Gemäß Ausgangssituation nach Fig. 4 befindet sich die Kupplungseinrichtung 9 in einer mit Bezug auf die Höhenrichtung 11 oberen Position. Wird nun der Oberkorb in den Spülraum 3 eingefahren, so fängt der Trichter 7 das Rohranschlussstück 10 ein, wie dies Fig. 4 erkennen lässt. Die obere Randkante der abgeschrägten Querschnittsfläche 12 des Rohranschlussstückes 10 läuft dabei gegen die Innenwandung des Trichters 7, was bei einer fortgesetzten Einführung des Oberkorbs zur Einleitung einer Verschiebebewegung des Gehäuses 17 in Höhenrichtung 11 nach unten bewirkt, wie dies die weiteren Figuren 5 und 6 zeigen. In der Endlage gemäß Fig. 6 ist das Gehäuse 17 in Höhenrichtung 11 soweit nach unten gefahren, so dass das Rohranschlussstück 10 fluiddicht innerhalb des Sprüharmrohrs 6 zu liegen kommt, infolge dessen mittels des Schlauchs 13 eine strömungstechnische Verbindung zwischen dem Zuflussrohr 5 und dem Sprüharmrohr 6 ausgebildet ist.

Die Figuren 7 bis 9 zeigen eine Verfahrbewegung des Gehäuses 17 in anderer Richtung.

Ausgangspunkt nach Fig. 7 ist eine Stellung des Gehäuses 17 in einer unteren Position, wobei sich der Trichter 7 des Sprüharmrohres 6 in einer oberen Stellung befindet. Bei einem Einfahren des Oberkorbs in den Spülraum 3 fängt der Trichter 7 das Gehäuse 17 rohranschlussstückseitig, wobei das Rohranschlussstück 10 mit ihrer abgeschrägten Querschnittsfläche 12 innenseitig des Trichters 7 aufläuft. Infolge einer weiteren Einfahrbewegung des Oberkorbs in den Spülraum 3 wird eine Verfahrbewegung des Gehäuses 17 in Höhenrichtung 11 nach oben bewirkt, was in den weiteren Figuren 8 und 9 dargestellt ist. In der Endlage gemäß Fig. 9 ist das Rohranschlussstück 10 fluiddicht innerhalb des Sprüharmrohres 6 angeordnet, so dass über den Schlauch 13 eine strömungstechnische Verbindung zwischen dem Zuflussrohr 5 und dem Sprüharmrohr 6 ausgebildet ist.

### Bezugszeichen

- 1: Geschirrspülmaschine
- 2: Spülbehälter
- 3: Spülraum
- 4: Spülbehälterrückwand
- 5: Zuflussrohr
- 6: Sprüharmrohr
- 7: Trichter
- 8: Trichteröffnung
- 9: Kupplungseinrichtung
- 10: Rohranschlussstück
- 11: Höhenrichtung
- 12: Querschnittsfläche
- 13: Schlauch
- 14: Rand
- 15: Anschlag
- 16: Dichtung
- 17: Gehäuse
- 18: Verbindungsabschnitt
- 19: Lagerplatte
- 20: Öffnung
- 21: Flansch
- 22: Schiene
- 23: Anschlag
- 24: Anschlag
- 25: Seitenwand
- 26: Rasteinrichtung
- 27: Klemmeinrichtung

## Patentansprüche

1. Geschirrspülmaschine, mit einem einen Spülraum (3) bereitstellenden Spülbehälter (2), der einen höhenverstellbaren Oberkorb und ein sich innenseitig zumindest teilweise über die Spülbehälterrückwand (4) erstreckendes Zuflussrohr (5) aufnimmt, wobei an dem Oberkorb ein Sprüharm sowie ein zum Sprüharm führendes Sprüharmrohr (6) angeordnet sind und wobei das Sprüharmrohr (6) zuflussrohrseitig eine Trichteröffnung (8) aufweist, die bei in den Spülbehälter (3) eingeschobenem Oberkorb mit einer Kupplungseinrichtung (9) in Verbindung steht, die ihrerseits zur Speisung des Sprüharms mit Spülflüssigkeit in strömungstechnischer Wirkverbindung mit dem Zuflussrohr (5) steht, wobei die Kupplungseinrichtung (9) ein mit der Trichteröffnung (8) des Sprüharmrohrs (6) zusammenwirkendes Rohranschlussstück (10) aufweist, das in Höhenrichtung (11) des Spülbehälters (2) verfahrbar ausgebildet ist,
**dadurch gekennzeichnet, dass**
das Rohranschlussstück (10) einendseitig eines flexiblen Schlauchs (13) angeordnet ist.

2. Geschirrspülmaschine nach Anspruch 1,
**dadurch gekennzeichnet, dass**
das Rohranschlussstück (10) trichteröffnungsseitig eine abgeschrägt ausgebildete Querschnittsfläche (12) bereitstellt.

3. Geschirrspülmaschine nach Anspruch 1 oder 2,
**dadurch gekennzeichnet, dass**
der flexible Schlauch (13) anderendseitig an das Zuflussrohr (5) angeschlossen ist.

4. Geschirrspülmaschine nach einem der vorhergehenden Ansprüche,
**dadurch gekennzeichnet, dass**
der flexible Schlauch (13) verschwenkbeweglich am Zuflussrohr (5) angeordnet ist.

5. Geschirrspülmaschine nach einem der vorhergehenden Ansprüche,
**dadurch gekennzeichnet, dass**
der flexible Schlauch (13) innerhalb eines Gehäuses (17) untergebracht ist.

6. Geschirrspülmaschine nach Anspruch 5,
**dadurch gekennzeichnet, dass**
das Gehäuse (17) das Rohranschlussstück (10) aufweist.

7. Geschirrspülmaschine nach einem der vorhergehenden Ansprüche,
**dadurch gekennzeichnet, dass**
das Rohranschlussstück (10) den flexiblen Schlauch (13) längsverschieblich aufnimmt.

8. Geschirrspülmaschine nach einem der vorhergehenden Ansprüche,
**dadurch gekennzeichnet, dass**
das der Schlauch (13) zumindest abschnittsweise eine Faltenbalgkontur aufweist.

9. Geschirrspülmaschine nach einem der Ansprüche 5 bis 8,
**dadurch gekennzeichnet, dass**
das Gehäuse (17) dem Rohranschlussstück (10) gegenüberliegend einen Verbindungsabschnitt (18) zur längsverschieblichen Anordnung an einer Lagerplatte (19) aufweist.

10. Geschirrspülmaschine nach Anspruch 9,
**dadurch gekennzeichnet, dass**
sich die Lagerplatte (19) am Zuflussrohr (5) abstützt.

## Claims

1. Dishwasher, comprising a washing container (2) that provides a washing chamber (3), which washing container receives a height-adjustable upper rack and a feed pipe (5) that extends on the inside, at least in part over the rear wall (4) of the washing container, a spray arm and a spray-arm pipe (6) leading to the spray arm being arranged on the upper rack and the spray-arm pipe (6) comprising on the feed-pipe side a funnel opening (8) which, when the upper rack is inserted into the washing container (3), is connected to a coupling device (9) which in turn is operatively fluidically connected to the feed pipe (5) in order to supply rinsing fluid to the spray arm, the coupling device (9) comprising a pipe connector (10) which interacts with the funnel opening (8) of the spray-arm pipe (6) and is designed to be movable in the vertical direction (11) of the washing container (2),
**characterised in that**
the pipe connector (10) is arranged on one end of a flexible tube (13).

2. Dishwasher according to claim 1,
**characterised in that**
the pipe connector (10) provides a slanted cross-sectional surface (12) on the funnel-opening side.

3. Dishwasher according to either claim 1 or claim 2,
**characterised in that**
the other end of the flexible tube (13) is attached to the feed pipe (5).

4. Dishwasher according to any of the preceding claims,
**characterised in that**
the flexible tube (13) is arranged on the feed pipe (5) so as to be pivotable.

5. Dishwasher according to any of the preceding claims,
**characterised in that**
the flexible tube (13) is accommodated inside a housing (17).

6. Dishwasher according to claim 5,
**characterised in that**
the housing (17) comprises the pipe connector (10).

7. Dishwasher according to any of the preceding claims,
**characterised in that**
the pipe connector (10) receives the flexible tube (13) in a longitudinally displaceable manner.

8. Dishwasher according to any of the preceding claims,
**characterised in that**
the tube (13) has a bellows-like contour, at least in portions.

9. Dishwasher according to any of claims 5 to 8,
**characterised in that**
opposite the pipe connector (10), the housing (17) comprises a connection portion (18) which is intended to be arranged on a bearing plate (19) in a longitudinally displaceable manner.

10. Dishwasher according to claim 9,
**characterised in that**
the bearing plate (19) is supported on the feed pipe (5).

## Revendications

1. Lave-vaisselle, avec une cuve de lessivage (2) qui fournit un espace de lavage (3) et qui loge un panier supérieur réglable en hauteur et un tube d'alimentation (5) s'étendant côté intérieur au moins partiellement au-dessus de la paroi arrière (4) de la cuve de lessivage, dans lequel un bras d'aspersion ainsi qu'un tube de bras d'aspersion (6) conduisant au bras d'aspersion sont disposés sur le panier supérieur et dans lequel le tube de bras d'aspersion (6) présente, côté tube d'alimentation, une ouverture d'entonnoir (8) qui, quand le panier supérieur est inséré dans la cuve de lessivage (3), est en liaison avec un dispositif d'accouplement (9) qui, de son côté, est en liaison opératoire d'écoulement avec le tube d'alimentation (5) pour l'alimentation du bras d'aspersion avec du liquide de lavage, dans lequel le dispositif d'accouplement (9) présente une pièce de raccordement tubulaire (10) qui coopère avec l'ouverture d'entonnoir (8) du tube de bras d'aspersion (6) et qui est constituée de façon déplaçable dans le sens de la hauteur (11) de la cuve de lessivage (2),
**caractérisé en ce que**
la pièce de raccordement tubulaire (10) est disposée côté extrémité d'un tuyau (13) flexible.

2. Lave-vaisselle selon la revendication 1,
**caractérisé en ce que**
la pièce de raccordement tubulaire (10) fournit, côté ouverture d'entonnoir, une face de section transversale (12) constituée de façon chanfreinée.

3. Lave-vaisselle selon la revendication 1 ou 2,
**caractérisé en ce que**
le tuyau (13) flexible est à l'autre extrémité raccordé au tube d'alimentation (5).

4. Lave-vaisselle selon l'une des revendications précédentes,
**caractérisé en ce que**
le tuyau (13) flexible est disposé sur le tube d'alimentation (5) de façon mobile en pivotement.

5. Lave-vaisselle selon l'une des revendications précédentes,
**caractérisé en ce que**
le tuyau (13) flexible est logé à l'intérieur d'un boîtier (17).

6. Lave-vaisselle selon la revendication 5,
**caractérisé en ce que**
le boîtier (17) présente la pièce de raccordement tubulaire (10).

7. Lave-vaisselle selon l'une des revendications précédentes,
**caractérisé en ce que**
la pièce de raccordement tubulaire (10) reçoit le tuyau (13) flexible de façon déplaçable longitudinalement.

8. Lave-vaisselle selon l'une des revendications précédentes,
**caractérisé en ce que**
le tuyau (13) présente au moins par tronçons un contour en soufflet.

9. Lave-vaisselle selon l'une des revendications 5 à 8,
**caractérisé en ce que**,
en face de la pièce de raccordement tubulaire (10), le boîtier (17) présente un tronçon de raccordement (18) pour une disposition déplaçable longitudinalement sur une plaque support (19).

10. Lave-vaisselle selon la revendication 9,
**caractérisé en ce que**
la plaque support (19) s'appuie sur le tube d'alimentation (5).
